# EUROPÄISCHE PATENTSCHRIFT

(11) **EP 3 109 544 B1**
(45) Veröffentlichungstag und Bekanntmachung des Hinweises auf die Patenterteilung: **21.03.2018**
(21) Anmeldenummer: 16175658.0
(22) Anmeldetag: 22.06.2016
(51) Int. Cl.: F21V 17/18, F21V 21/02, F21V 23/00, H01R 25/14, F21S 4/28, F21Y 103/00

(54) **LEUCHTENEINSATZ MIT DREHRIEGEL**
LIGHT INSERT WITH A ROTARY LATCH MECHANISM
ÉLEMENT D'ECLAIRAGE AVEC FERMETURE AU LOQUET ROTATIVE

(30) Priorität: 22.06.2015 DE 102015109998
(43) Veröffentlichungstag der Anmeldung: 28.12.2016
(73) Patentinhaber: Siteco Beleuchtungstechnik GmbH, 83301 Traunreut (DE)
(72) Erfinder: Mützel, Stefanie, 83346 Bergen (DE); Hösle, Tobias, 83329 Waging (DE); Niedermaier, Ludwig, 83123 Amerang (DE)
(74) Vertreter: Schmidt, Steffen

(56) Entgegenhaltungen:
- WO-A1-01/91248
- DE-A1- 10 025 646
- DE-A1-102010 003 805
- DE-U1-202012 100 629

## Beschreibung

Die vorliegende Erfindung betrifft einen Leuchteneinsatz, der für die Montage in eine Schiene, insbesondere eines Lichtbandsystems, eingerichtet ist.

Zur Bildung eines Lichtbandsystems ist im Stand der Technik bekannt, mehrere Leuchteneinsätze hintereinander in einer Schiene zu montieren. Zur Befestigung der Leuchteneinsätze in der Schiene ist es ferner bekannt, einen Verschlussmechanismus in Form eines Drehriegels vorzusehen. Figur 1 zeigt eine Aufsicht auf einen Abschnitt eines Leuchteneinsatzes im Bereich des Drehriegels aus dem Stand der Technik in der Aufsicht. Der Drehriegel 2 weist einen Verschlussbügel 4 auf, welcher durch einen Hebel 6 betätigt werden kann, um den Verschlussbügel in eine Schließstellung zu bringen.

Eine besondere Schwierigkeit bei diesen Arten von Leuchteneinsätzen stellt die Verkabelung dar. Die Verlegung eines elektrischen Kabels von einem Anschlussstecker zum Vorschaltgerät muss von Hand im Bereich des Drehriegels erfolgen, weil das Kabel aufwändig an dem Drehriegel vorbei in dem Leuchteneinsatz verlegt werden muss. Nach dem manuellen Verlegen der Kabel (in Figur 1 nicht dargestellt) werden diese durch Kunststoffstreifen 8, die vor und hinter den Drehriegel eingeschoben werden, nach unten gedrückt, um sie in dem Leuchteneinsatz zu halten.

Die DE 100 25 646 A1 und die WO 01/91248 A1 offenbaren ein Stromschienensystem für Leuchten mit mehreren modular miteinander verbundenen Tragschienen. Die Druckschriften offenbaren alle Merkmale des Oberbegriffs des Anspruchs 1.

Die DE 20 2012 100 629 U1 offenbart eine Balkenleuchte zum mechanischen und elektrischen Anschluss an eine Tragschiene mit einem Stromleitungsprofil zur Stromversorgung der Balkenleuchte. Ein Drehabgriffs-Element ist in einem Profilkörper vorgesehen, um in einer Montageposition eine elektrische Verbindung zu Stromleitern herzustellen. Das Drehabgriffs-Element kann durch einen Hebel betätigt werden, welcher durch einen Schlitz in dem Profilelement auf die Außenseite ragt.

Aufgabe der vorliegenden Erfindung ist es, einen Leuchteneinsatz der eingangs beschriebenen Art zur Verfügung zu stellen, in welcher die Verkabelung automatisch vorgenommen werden kann, und der kostengünstig herstellbar ist.

Gelöst wird die Aufgabe durch den Gegenstand nach Anspruch 1.

Eine Besonderheit der vorliegenden Erfindung besteht darin, dass ein Halteelement für Kabel auf dem Drehriegel oder dem Verschlussbügel, welcher mit dem Drehriegel verbunden ist, montiert ist. Dadurch kann das Kabel direkt von oben durch einen automatischen Verdrahtungsroboter an dem Drehriegel befestigt werden. Dabei hat sich überraschend gezeigt, dass die Bewegung des Drehriegels, welche eine Verlagerung des daran montierten Halteelements bewirkt, die so gering ist, dass die verlegten Kabel der Bewegung des Halteelements ohne Weiteres folgen können, ohne Schaden zu nehmen. Es ist daher gar nicht notwendig, die Kabel starr an dem Leuchteneinsatz zu befestigen, wie dies im Stand der Technik aufwendig per Hand vorgenommen werden musste, sondern die Kabel können einfach an dem Drehriegel selbst fixiert werden. Ein weiterer Vorteil besteht darin, dass das Halteelement zusammen mit dem Drehriegel als ein Element gefertigt werden kann, welches im Vergleich zu Halteelementen, die an dem Leuchteneinsatz montiert sind, einfacher herstellbar ist.

Gemäß einer bevorzugten Ausführungsform weist das Halteelement einen U-förmigen Abschnitt auf, in welchen das elektrische Kabel von der offenen Seite des U einführbar ist. Ein solches Halteelement ist besonders einfach durch einen elektronischen Verdrahtungsroboter mit dem Kabel zu bestücken.

Gemäß einer Weiterbildung der vorhergehend genannten Ausführungsform sind die Schenkel des U-förmigen Abschnitts elastisch ausgebildet, so dass nach dem Einführen des Kabels in das Halteelement die Schenkel selbsttätig aufeinander zurückfedern, um das Kabel in dem U-förmigen Abschnitt zu halten. In dieser Ausführungsform muss das wenigstens eine Kabel lediglich in das Halteelement von oben eingerückt werden, ohne weitere Maßnahmen zu treffen, um das Kabel in dem Halteelement zu fixieren.

Gemäß einer bevorzugten Ausführungsform ist das Halteelement von der Achse nicht weiter entfernt als die Länge, vorzugsweise die halbe Länge, des Verschlussbügels. Allgemein ist es bevorzugt, das Halteelement so nah wie möglich an der Achse zu montieren, so dass die Drehbewegung des Drehriegels nur eine geringe Auslenkung des darin montierten Kabels bewirkt. Eine Entfernung bis zur halben oder vollen Länge des Verschlussbügels bewirkt eine Verlagerung des Kabels beim Betätigen des Drehriegels von so geringem Ausmaß, dass das Kabel keinen Schaden nimmt.

Vorzugsweise ist das Halteelement in einem Winkel zwischen 30° bis 60° gegenüber der Längsstreckung des Verriegelungsbügels angeordnet. Bei dieser Winkelstellung kommt das Halteelement in der geöffneten Position des Drehriegels etwa mittig zwischen den Längsrändern des Leuchteneinsatzes zu liegen, so dass das Kabel gradlinig in dem Leuchteneinsatz parallel zu den Längsrändern eingeführt werden kann. In der Verriegelungsposition des Drehriegels ist das Kabel lediglich wenige Grad gegenüber der Längserstreckung seitlich ausgelenkt, weil die Drehbewegung des Hebels selbst zwischen der geöffneten Stellung und der Verschlussstellung nur wenige Grad, z.B. zwischen 10° und 20°, beträgt.

Gemäß einer bevorzugten Ausführungsform weist der Drehriegel einen Betätigungshebel auf, welcher sich durch einen Seitenwand des Leuchteneinsatzes nach außen erstreckt, um ihn dort manuell betätigen zu können. Eine bevorzugten Ausführungsform sieht ferner vor, dass der Hebel durch einen Schlitz in der Außenwand geführt ist, der eine Kulisse aufweist, welche den Drehriegel in der Verriegelungsposition fixiert, wobei der Drehriegel aus der Verriegelungsposition lösbar ist durch elastisches Auslenken des Betätigungshebels senkrecht zur Drehbewegung und durch seitliches Verschieben in Richtung der Drehbewegung. Beispielsweise kann die Kulisse eine Vertiefung an der Stelle aufweisen, in welcher der Betätigungshebel in der Verschlussstellung zu liegen kommt. Aus der Vertiefung kann der Betätigungshebel durch elastisches Auslenken herausgehoben werden und entlang einer Schräge in der Kulisse gleiten bis zur geöffneten Stellung des Drehriegels. Dadurch wird die Betätigung des Drehriegels erleichtert.

Gemäß einer bevorzugten Ausführungsform weist der Drehriegel ferner eine Einrichtung auf, um den Drehriegel in der geöffneten Stellung, in welcher der Verschlussbügel von der Schiene abgerückt ist, zu blockieren. Diese Blockierung hat einen besonderen Vorteil beim Herstellungsprozess des Leuchteneinsatzes, nämlich bei der Bestückung des Halteelements mit dem Kabel. Um das Kabel durch einen Roboter automatisch bestücken zu können, ist eine definierte Position des Halteelements gegenüber dem Leuchteneinsatz notwendig. Da der Leuchteneinsatz mit dem Drehriegel in der geöffneten Stellung mit dem Kabel bestückt wird, ist es daher von Vorteil, auch diese Stellung mechanisch zu fixieren, um die Bestückung vollautomatisch vornehmen zu können. Nach der Bestückung des Leuchteneinsatzes mit dem Kabel ist diese Fixierung der geöffneten Stellung dann nicht mehr von Bedeutung. Es kann der Drehriegel daher auch beispielsweise durch einen Klebestreifen in der geöffneten Stellung während der Herstellung fixiert werden, wobei der Klebestreifen später gänzlich entfernt wird.

Die Einrichtung zum Blockieren des Drehriegels in geöffneter Stellung kann beispielsweise einen Vorsprung auf dem Drehriegel und/oder auf dem Leuchteneinsatz aufweisen sowie eine Vertiefung auf dem jeweils anderen Element, welche bei geöffneter Stellung des Drehriegels ineinander eingreifen. Beispielsweise kann auf der Grundplatte des Leuchteneinsatzes eine Vertiefung oder ein Vorsprung und auf der zur Grundplatte weisenden Seite des Drehriegels ein entsprechender Vorsprung oder eine entsprechende Vertiefung vorgesehen sein, die in geöffneter Stellung des Drehriegels ineinandergreifen. Durch Überwinden eines geringen mechanischen Widerstandes kann der Drehriegel aus der geöffneten Stellung in die Verschlussposition gebracht werden. Dabei kann eine Abschrägung in der Kulisse, die wie oben beschrieben mit dem Betätigungshebel zusammenwirkt, beim Lösen aus der blockierten geöffneten Stellung die Bewegung in die Verschlussposition erleichtern.

Weitere Merkmale und Vorteile der vorliegenden Erfindung werden aus der nachfolgenden Beschreibung einer bevorzugten Ausführungsform deutlich, die in Verbindung mit den beigefügten Figuren gegeben wird. In den Figuren ist Folgendes dargestellt:
- Figur 1: zeigt eine Aufsicht auf einen Abschnitt eines Leuchteneinsatzes gemäß dem Stand der Technik.
- Figur 2: zeigt eine Aufsicht auf einen Abschnitt eines Leuchteneinsatzes gemäß der Erfindung.
- Figur 3: zeigt eine perspektivische Ansicht des Abschnitts des Leuchteneinsatzes nach Figur 2 von der Seite.
- Figur 4: zeigt die Aufsicht auf den Leuchteneinsatz entsprechend der Figur 2, wobei der Drehriegel sich in der Verschlussposition befindet, ohne Kabel.
- Figur 5: zeigt eine perspektivische Ansicht entsprechend der Figur 3, wobei sich der Verschlusshebel in Verschlussposition befindet, ohne Kabel.

Bezugnehmend auf die Figuren 2 bis 5 wird eine Ausführungsform der Erfindung dargestellt.

Wie beispielsweise in Figur 2 zu sehen ist, weist ein Leuchteneinsatz eine Grundplatte 1 auf, an welcher ein Drehriegel 2 drehbar um eine Achse 3 befestigt ist. Der Drehriegel 2 weist einen Verschlussbügel 4 auf, welcher in dieser Ausführungsform starr mit den übrigen Teilen des Drehriegels 2 verbunden ist. Ferner weist der Drehriegel 2 einen Betätigungshebel 6 auf, welcher durch eine Seitenwand des Leuchteneinsatzes nach außen geführt ist. Durch Betätigen des Betätigungshebels 6 kann der Drehriegel 2 in einem Winkel von etwa 20° gedreht werden.

Beim Drehen des Drehriegels 2 gelangt der Verschlussbügel 4 von einer geöffneten Stellung, welche in den Figuren 2 und 3 dargestellt ist, in eine Verschlussposition, welche in den Figuren 4 und 5 dargestellt ist. In der Verschlussposition befindet sich der Verschlussbügel 4 etwa senkrecht zur Längserstreckung des Leuchteneinsatzes und übergreift mit zwei gegenüberliegenden Armen jeweils eine Kante auf der Schiene (in den Figuren nicht dargestellt), um den Leuchteneinsatz kraftschlüssig an der Schiene zu halten.

Auf dem Drehriegel 2 ist auf der von der Grundseite 1 abgewandten Seite ein Halteelement 10 angeordnet, welches in der dargestellten Ausführungsform einen etwa U-förmigen Querschnitt definiert. Wie in den Figuren 2 und 3 dargestellt ist, kann in den U-förmigen Abschnitt des Halteelements wenigstens ein, in der dargestellten Ausführungsform zwei, Kabel 12 eingefügt werden. In der geöffneten Stellung des Verschlusshebels, wie in den Figuren 2 und 3 dargestellt, befindet sich das Halteelement 10 auf einer Linie zu der Achse 3 des Drehriegels 2 parallel zu den Seitenrändern des Leuchteneinsatzes. Dadurch kann ein automatischer Verdrahtungsroboter die Kabel 12 einfach von oben in das Halteelement einschieben. Der U-förmige Abschnitt des Halteelements 10 verschließt sich nach Einrücken des Kabels durch die Elastizität der Schenkel selbständig, so dass die Kabel 12 in dem Halteelement gehalten werden. Der besondere Vorteil gegenüber dem Stand der Technik besteht darin, dass die Kabel einfach von oben in das Halteelement eingeführt werden können. Demgegenüber war es im Stand der Technik, wie in der Figur 1 dargestellt, notwendig, die Kabel von Hand an dem Drehriegel 2 vorbei zu legen und durch Plastikstreifen zu fixieren.

Durch die Anordnung des Halteelements 10 auf dem Drehriegel 2 selbst lässt sich das gesamte Element in einem Stück fertigen, was ebenfalls eine Verbesserung gegenüber dem Stand der Technik darstellt, in welchem die Halteelemente in Form der Plastikstreifen separat von dem Drehriegel gefertigt werden mussten.

Durch die Anordnung des Halteelements 10 auf dem Drehriegel 2 in einem geringen Abstand zu der Achse 3 ist nur eine geringe Verlagerung des Halteelements 2 zwischen der geöffneten Stellung und der Verschlussposition des Drehriegels 2 gegeben. Dieser Verlagerung können die Kabel 12 ohne weiteres folgen ohne Schaden zu nehmen.

Der Betätigungshebel 6 ist durch einen Schlitz 14 an der Seitenwand des Leuchteneinsatzes hindurchgeführt. Dieser Schlitz 14 ist jedoch, wie in den Figuren 3 und 5 von der Seite zu sehen ist, nicht gerade ausgeführt, sondern weist eine Kulisse auf. Die Kulisse ist so geformt, dass der Drehriegel 2 in der Verschlussposition, wie in Figur 5 dargestellt, in einer Vertiefung blockiert wird. Von der geöffneten Stellung, wie in Figur 3 dargestellt, gleitet der Hebel 6 seitlich auf einer Schräge, so dass er leicht in die Verschlussstellung gebracht werden kann. Aus der Verschlussposition kann der Betätigungshebel 6 durch Anheben wieder gelöst werden.

Durch die Kulisse in dem Schlitz 14 kann somit der Betätigungshebel 6 und dadurch auch der Verschlussbügel 4 in der Verschlussposition blockiert werden, so dass ein unbeabsichtigtes Öffnen des Drehriegels verhindert wird.

Ferner ist in der Ausführungsform noch vorgesehen, dass der Verschlusshebel auch in der geöffneten Stellung blockiert werden kann. Dazu ist auf der Unterseite des Drehriegels ein Vorsprung oder eine Vertiefung vorgesehen, welcher in einer Vertiefung oder einem Vorsprung auf der Grundplatte des Leuchteneinsatzes eingreift (in den Figuren nicht dargestellt). Durch diese mechanische Fixierung lässt sich der Drehriegel in der geöffneten Stellung blockieren, so dass beim automatischen Bestücken der Kabel 12 eine definierte Position des Halteelements 10 gegenüber dem Leuchteneinsatz gewährleistet ist.

Diverse Änderungen an der vorhergehend beschriebenen bevorzugten Ausführungsform können vorgenommen werden, ohne den Umfang der Erfindung, der durch die Ansprüche festgelegt ist, zu verlassen. Insbesondere kann die Form des Drehriegels und des Verschlussbügels abweichen. Ferner können auch die Einrichtungen, die zum Blockieren des Drehriegels in der geöffneten Stellung und/oder der Verschlussposition vorgesehen sind, variieren. Beispielsweise kann die geöffnete Stellung des Drehriegels auch durch eine entsprechende Vertiefung in der Kulisse des Schlitzes 14 realisiert sein.

### Bezugszeichen

- 1: Grundplatte
- 2: Drehriegel
- 3: Achse
- 4: Verschlussbügel
- 6: Betätigungshebel
- 8: Kunststoffstreifen
- 10: Halteelement
- 12: Kabel
- 14: Schlitz mit Kulisse

## Patentansprüche

1. Leuchteneinsatz, der für eine Montage in einer Schiene, insbesondere eines Lichtbandsystems, eingerichtet ist,
wobei der Leuchteneinsatz eine Grundplatte (1) aufweist, in welcher ein Drehriegel (2) um eine Achse (3) drehbar gelagert ist,
wobei der Drehriegel (2) mit einem Verschlussbügel (4) zusammenwirkt, so dass bei manuellem Drehen des Drehriegels (2) der Verschlussbügel (4) in eine Verriegelungsposition bringbar ist, in welcher zwei Arme des Verschlussbügels (4) über Vorsprünge der Schiene eingreifen, um den Leuchteneinsatz kraftschlüssig an der Schiene zu halten,
**dadurch gekennzeichnet, dass** der Drehriegel (2) ein Halteelement (10) zum Halten von wenigstens einem in dem Leuchteneinsatz verlegten elektrischen Kabel (12) aufweist.

2. Leuchteneinsatz nach Anspruch 1, wobei das Halteelement (10) einen U-förmigen Abschnitt aufweist, in welchem das elektrische Kabel (12) von der offenen Seite des U einführbar ist.

3. Leuchteneinsatz nach Anspruch 2, wobei die Schenkel des U-förmigen Abschnitts elastisch ausgebildet sind, so dass nach einem Einführen des Kabels (12) in das Halteelement (10) die Schenkel selbsttätig aufeinander zurückfedern, um das elektrische Kabel (12) in dem U-förmigen Abschnitt zu halten.

4. Leuchteneinsatz nach einem der vorhergehenden Ansprüche, wobei das Halteelement (10) von der Achse (3) nicht weiter entfernt ist als die Länge, vorzugsweise die halbe Länge, des Verschlussbügels (4).

5. Leuchteneinsatz nach einem der vorhergehenden Ansprüche, wobei das Halteelement (10) auf dem Drehriegel (2) in einem Winkel zwischen 30° bis 60° zu der Längserstreckung des Verschlussbügels (4) angeordnet ist.

6. Leuchteneinsatz nach einem der vorhergehenden Ansprüche, wobei der Drehriegel (2) einen Betätigungshebel (6) aufweist, welcher sich durch eine Seitenwand des Leuchteneinsatzes nach außen erstreckt, um ihn dort manuell betätigen zu können.

7. Leuchteneinsatz nach Anspruch 6, wobei der Betätigungshebel (6) durch einen Schlitz (14) in der Seitenwand geführt ist, welcher eine Kulisse aufweist, welche den Drehriegel (2) in der Verriegelungsposition blockiert, wobei der Drehriegel (2) aus der Verriegelungsposition lösbar ist durch elastisches Auslenken des Betätigungshebels (6) senkrecht zur Drehbewegung und durch seitliches Verschieben in Richtung der Drehbewegung.

8. Leuchteneinsatz nach einem der vorhergehenden Ansprüche, wobei der Drehriegel (2) ferner eine Einrichtung aufweist, um den Drehriegel (2) in einer geöffneten Stellung, in welcher der Verschlussbügel von der Schiene abgerückt ist, zu blockieren.

9. Leuchteneinsatz nach Anspruch 8, wobei die Einrichtung einen Vorsprung auf dem Drehriegel und/oder dem Leuchteneinsatz aufweist sowie eine Vertiefung auf dem jeweils anderen Element, welche in der geöffneten Stellung des Drehriegels (2) ineinandergreifen.

10. Leuchteneinsatz nach Anspruch 9, wobei die Vertiefung und der Vorsprung auf der Grundplatte (1) des Leuchteneinsatzes und auf einer zur Grundplatte weisenden Seite des Drehriegels (2) angeordnet sind.

## Claims

1. Light insert, configured for installation on a rail, in particular a light strip system, wherein the light insert comprises a base plate (1), in which a rotary latch (2) is mounted such as to rotate about an axle (3),
wherein the rotary latch (2) interacts with a locking bar (4), such that, when the rotary latch (2) is rotated manually, the locking bar (4) can be brought into a locking position, in which two arms of the locking bar (4) engage over projections in the rail in order to hold the light insert to the rail in non-positive fit,
**characterized in that** the rotary latch (2) comprises a holding element (10) for holding at least one electric cable (12) laid in the light insert.

2. Light insert according to claim 1, wherein the holding element (10) exhibits a U-shaped section, into which the electric cable (12) can be introduced from the open side of the U.

3. Light insert according to claim 2, wherein the limbs of the U-shaped section are configured as elastic, such that, after the introduction of the cable (12) into the holding element (10), the limbs spontaneously spring back onto one another, in order to hold the electric cable (12) in the U-shaped section.

4. Light insert according to any one of the preceding claims, wherein the holding element (10) is not further distant from the axle (3) than the length, and preferably half the length, of the locking bar (4).

5. Light insert according to any one of the preceding claims, wherein the holding element (10) is arranged on the rotary latch (2) at an angle of between 30° to 60° in relation to the longitudinal extension of the locking bar (4).

6. Light insert according to any one of the preceding claims, wherein the rotary latch (2) comprises an actuation lever (6) which extends outwards through a side wall of the light insert, in order to allow for it to be manually actuated there.

7. Light insert according to claim 6, wherein the actuation lever (6) is guided through a slot (14) in the side wall, which exhibits a link which blocks the rotary latch (2) in the locking position, wherein the rotary latch (2) can be released from the locking position by the elastic deflection of the actuation lever (6) perpendicular to the rotation direction and by lateral displacement in the direction of the rotation direction.

8. Light insert according to any one of the preceding claims, wherein the rotary latch (2) further comprises a device to block the rotary latch (2) in an opened position, in which the locking bar is retracted from the rail.

9. Light insert according to preceding claim 8, wherein the device comprises a projection on the rotary latch and/or the light insert, as well as a recess on the other element in each case, which engage with one another in the opened position of the rotary latch (2).

10. Light insert according to preceding claim 9, wherein the recess and the projection are arranged on the base plate (1) of the light insert and on the side of rotary latch (2) facing towards the base plate.

## Revendications

1. Élément d'éclairage qui est conçu pour un montage dans un rail, plus particulièrement d'un système de bande lumineuse,
l'élément d'éclairage comprenant une plaque de base (1), dans laquelle est logé, de manière rotative autour d'un axe (3), un verrou rotatif (2),
le verrou rotatif (2) interagissant avec un étrier de fermeture (4) de façon à ce que, lors d'une rotation manuelle du verrou rotatif (2), l'étrier de fermeture (4) puisse être mis dans une position de verrouillage dans laquelle deux bras de l'étrier de fermeture (4) s'emboîtent par l'intermédiaire de saillies du rail, afin de maintenir l'élément d'éclairage sur le rail par friction,
**caractérisé en ce que** le verrou rotatif (2) comprend un élément de maintien (10) pour le maintien d'au moins un câble électrique (12) posé dans l'élément d'éclairage.

2. Élément d'éclairage selon la revendication 1, l'élément de maintien (10) comprenant une portion en forme de U, dans laquelle le câble électrique (12) peut être inséré à partir du côté ouvert du U.

3. Élément d'éclairage selon la revendication 2, les branches de la portion en forme de U étant conçues de manière élastique, de façon à ce que, après une introduction du câble (12) dans l'élément de maintien (10), les branches reviennent automatiquement l'une vers l'autre, afin de maintenir le câble électrique (12) dans la portion en forme de U.

4. Élément d'éclairage selon l'une des revendications précédentes, l'élément de maintien (10) n'étant pas plus éloigné de l'axe (3) que la longueur, de préférence, la moitié de la longueur, de l'étrier de fermeture (4).

5. Élément d'éclairage selon l'une des revendications précédentes, l'élément de maintien (10) étant disposé sur le verrou rotatif (2) avec un angle entre 30° et 60° par rapport à l'extension longitudinale de l'étrier de fermeture (4).

6. Élément d'éclairage selon l'une des revendications précédentes, le verrou rotatif (2) comprenant un levier d'actionnement (6), qui s'étend vers l'extérieur à travers une paroi latérale de l'élément d'éclairage, afin de pouvoir l'actionner manuellement.

7. Élément d'éclairage selon la revendication 6, le levier d'actionnement (6) étant guidé à travers une fente (14) dans la paroi latérale, qui comprend un coulisseau, qui bloque le verrou rotatif (2) dans la position de verrouillage, le verrou rotatif (2) pouvant être déplacé de la position de verrouillage par une déviation élastique du levier d'actionnement (6) perpendiculairement au mouvement de rotation et par déplacement latérale en direction du mouvement de rotation.

8. Élément d'éclairage selon l'une des revendications précédentes, le verrou rotatif (2) comprenant en outre un dispositif permettant de bloquer le verrou rotatif (2) dans une position ouverte, dans laquelle l'étrier de fermeture est écarté du rail.

9. Élément d'éclairage selon la revendication 8, le dispositif comprenant une saillie sur le verrou rotatif et/ou l'élément d'éclairage ainsi qu'une cavité sur l'autre élément correspondant, qui s'emboîtent l'une dans l'autre dans la position ouverte du verrou rotatif (2).

10. Élément d'éclairage selon la revendication 9, la cavité et la saillie étant disposées sur la plaque de base (1) de l'élément d'éclairage et sur un côté du verrou rotatif (2) orienté vers la plaque de base.
